# EUROPÄISCHE PATENTSCHRIFT

(11) **EP 0 533 880 B1**
(45) Veröffentlichungstag und Bekanntmachung des Hinweises auf die Patenterteilung: **23.08.1995**
(21) Anmeldenummer: 92907742.8
(22) Anmeldetag: 27.03.1992
(51) Int. Cl.: A41D 25/02, A41D 25/12

(54) **BINDER FÜR KRAWATTEN- UND SCHLEIFENTRÄGER**
ATTACHMENT FOR MADE-UP TIES AND BOW-TIES
APPAREIL POUR MONTURE DE CRAVATE ET DE PAPILLON

(30) Priorität: 13.04.1991 DE 9104547 U
(43) Veröffentlichungstag der Anmeldung: 31.03.1993
(73) Patentinhaber: RÜCK, Günter, 56355 Nastätten (DE)
(72) Erfinder: RÜCK, Günter, 56355 Nastätten (DE)
(86) Internationale Anmeldenummer: DE9200256
(87) Internationale Veröffentlichungsnummer: WO9218022

(56) Entgegenhaltungen:
- DE-B- 1 129 124
- GB-A- 1 113 436
- GB-A- 2 189 980

## Beschreibung

Die Erfindung betrifft einen Binder für Krawatten- und Schleifenträger im wesentlichen mit einem Knotenstück als Halter und einem verstellbaren Halsband.

Ein Binder der eingangs genannten Art ist bereits bekannt. Dieser Binder besteht aus einem dreieckähnlichen Knotenstück, z.B. aus Kunststoff, an dessen Basisecken eingepreßte Nieten zum Befestigen eines Elastikhalsbandes vorgesehen sind, und an dem ein verstellbares Teil angebracht ist, welches mittels Verschluß beim Anlegen am Nacken mit dem Elastikhalsband verbunden werden muß, was ziemlich unpraktisch ist. Nachteilig bei diesem Binder ist es auch, daß das Elastikhalsband auf eine erforderliche Halsweite eingestellt werden muß. Ferner ist ein erforderliches Lockern beim Tragen mit diesem Binder nicht möglich. Zu erwähnen ist auch noch ein Fertigbinder, der bei geschlossenem Kragen einhakbar ist. Während des Tragens kann dieser Binder ebenfalls nicht gelockert werden.

Die GB-A-2 189 980 betrifft im wesentlichen einen Binder mit einem länglichen Krawattenteil, einem dreieckigen Krawattenformteil, um das das Krawattenteil so bindbar ist, daß das Krawattenformteil ein Zwischenstück der Krawattenlänge hält, wobei die Endteile davon auf gegenüberliegenden Seiten des Krawattenformteils herabhängen, ferner mit einem dreieckförmigen Formteil zum Abdecken sowohl des Krawattenformteils als auch des Zwischenstücks und einer Einrichtung mit einstellbaren, offenen Bändern zum Halten der Krawatte am Hals des Trägers.

Mit diesem Binder ist zwar das herabhängende Vorderteil der Krawatte auf die erforderliche Länge leicht einstellbar, doch gibt es in diesem Binder keine Einrichtung, mit der das Halsband beim Tragen nach Belieben gelockert oder eingezogen werden kann, ohne es am Nacken aufzubinden oder seine Halsweite erneut einzustellen.

Der Erfindung liegt daher die Aufgabe zugrunde, einen Binder mit einer Automatik vorzuschlagen, mit dem ein Verbinden am Nacken mittels Hakenverschlusses entfällt, mit dem ferner ein Einstellen der Halsweite nicht mehr erforderlich und mit dem beim Tragen ein Lockern und Einziehen durch Betätigen von Bedienungsteilen am Knotenstück des Binders beliebig oft wiederholbar ist und der gegebenenfalls, z.B. beim Telefonieren oder Autofahren, nur mit einer Hand betätigt werden kann, so daß der Binder die gewünschte Position wieder erreicht.

Diese Aufgabe wird dadurch gelöst, daß der Binder für das Knotenstück eine Automatik aufweist, die einen Federrollenhalter mit einem Bandführungsstück vorsieht, das im zentralen Bereich ein angegossenes Unterteil und ein aufsteckbares Oberteil aufweist, wobei in am Unterteil angeordnete Einrichtungen ein linker Steuerhebel und ein rechter Steuerhebel einsetzbar sind, die durch das Oberteil gegen Herausgleiten geschützt sind und durch eine Bremsfeder miteinander in Verbindung stehen, daß ferner die Automatik des Binders eine Federrolle mit einer Bandfeder vorsieht und ein geschlossenes, verstellbares Halsband mit einem Textilband und einem Elastikteil aufweist, das durch Verbindungsnähte mit dem Textilband verbunden ist.

Mit der Erfindung wird im angegebenen Anwendungsfall erreicht, daß auf den erfindungsgemäßen Binder gebundene Krawatten beliebig oft an- und ablegbar sind, ohne daß sie dabei neu gebunden werden müssen und daß sie immer gleiche Länge behalten. Ferner können einmal auf den erfindungsgemäßen Binder gebundene Krawatten schnell und auch nur mit einer Hand an- und abgelegt werden. Durch die im Knotenstück des erfindungsgemäßen Binders vorgesehene Automatik kann das aus Textil oder Kunststoff bestehende Halsband auf eine Länge gebracht werden, die leicht über den Kopf gezogen werden kann. Ein weiterer Vorteil besteht darin, daß die Krawatte jederzeit durch Ziehen gelockert und durch Drücken am Knotenstück mit der Automatik in die gewünschte Position zurückversetzt werden kann. Neue Krationen von Krawatten mit Schmuckteilen am Knotenstück, die nur schwer oder gar nicht bindbar sind, können bei der Fertigung auf dem Binder befestigt und dann beliebig oft getragen werden. Der erfindungsgemäße Binder kann für Schleifen und andere Halsschmuckteile verwendet werden. Hierbei ist die Ausführungsform des Binders der Schleife oder dem Schmuckteil anpaßbar. Überdies kann die in diesem Binder verwendete Automatik in etwas abgewandelter Form auch bei Hosengürteln (Schnallstücken für Autofahrer), Tragriemen für Schulranzen, Rucksäcke und Handtaschen verwendet werden.

Vorteilhafte Ausgestaltungen der Erfindung sind in den Unteransprüchen 2 bis 10 angegeben.

Ausführungsbeispiele der Erfindung sind in der Zeichnung dargestellt und werden im folgenden näher erläutert. Es zeigen:
- Fig. 1: eine perspektivische Ansicht des erfindungsgemäßen Binders mit am Halsband angebrachten Federrollenhalter und in diesen einsetzbare Steuerhebel mit dazwischen angeordneter Bremsfeder;
- Fig. 2: eine perspektivische Ansicht des Federrollenhalters mit angeordnetem Unterteil, in dem eine angegossene Achse für eine Federrolle und angegossene Lagerstifte für die Steuerhebel und ein montierbares Oberteil vorgesehen sind;
- Fig. 2a: das Oberteil des Federrollenhalters;
- Fig. 3a: eine perspektivische Ansicht eines linken Steuerhebels;
- Fig. 3b: eine perspektivische Ansicht eines rechten Steuerhebels;
- Fig. 3c: die in Fig. 1 dargestellte Bremsfeder;
- Fig. 4a: einen Deckel der Federrolle;
- Fig. 4b: eine Bandfeder der Federrolle;
- Fig. 4c: eine Federrollenhülle;
- Fig. 5: eine weitere Ausführungsform des erfindungsgemäßen Binders in perspektivischer Ansicht mit einem Federrollenhalter, der von Steuerhebeln umfaßt ist, welche mit einer Bremsfeder verbindbar sind;
- Fig. 6: eine weitere Ausführungsform des Federrollenhalters mit daran angeordnetem Ober- und Unterteil in perspektivischer Ansicht;
- Fig. 7a: eine perspektivische Ansicht eines linken Steuerhebels in abgewandelter Form gegenüber der in Fig. 3a gezeigten Ausführung und angesetzter Bremsfeder;
- Fig. 7b: eine perspektivische Ansicht eines rechten Steuerhebels in abgewandelter Form gegenüber der in Fig. 3b gezeigten Ausbildung;
- Fig. 8a: einen Deckel der Federrolle, wie in Fig. 4a;
- Fig. 8b: eine Feder der Federrolle, wie in Fig. 4b;
- Fig. 8c: eine Federrollenhülle, wie in Fig. 4c;
- Fig. 8d: ein Fußstück mit feststehender Achse, die in Fig. 2 im Unterteil des Federrollenhalters gezeigt ist;
- Fig. 9a: eine Achse mit Kopfstück, die in die Teile der Federrolle einsetzbar ist und dadurch die Federrolle im Federrollenhalter und zugleich in den Steuerhebeln hält und
- Fig. 9b: eine Federscheibe aus Stahl als Verschlußstück für die feststehende Achse.

Die Fig. 1 zeigt in perspektivischer Ansicht einen erfindungsgemäßen Binder 1 mit einem Federrollenhalter 2, der an einem Halsband 3 in Form eines Knotenstückes hängt. Das Halsband 3 besteht aus einem Textilband 4, das auch aus Kunststoff gefertigt sein kann, und einem Elastikteil 5, das beispielsweise durch Verbindungsnähte 6a, 6b mit dem Textilband 4 verbindbar ist. Am Federrollenhalter 2 sind ein montierbares Oberteil 7 und ein hier nicht gezeigtes Unterteil 18 (Fig. 2) vorgesehen. In am Unterteil 18 angeordnete Einrichtungen ist ein linker Steuerhebel 9 und ein rechter Steuerhebel 10 einsetzbar, die durch das Oberteil 7 gegen Herausgleiten geschützt sind und die durch eine Bremsfeder 11 miteinander in Verbindung stehen. Im Oberteil 7 sind Bohrungen 12a, 12b vorgesehen, welche noch zu zeigende, in einem Bandführungsstück 13 des Federrollenhalters 2 angeordnete Stifte 14a, 14b (Fig. 2) zur Befestigung des Oberteils 7 am Bandführungsstück 13 aufnehmen. Auch weist das Oberteil 7 ein Achslager 15 für eine feststehende Achse 21 (Fig. 2) einer noch zu beschreibenden Federrolle 24 (Fig. 4a - 4c) auf. In einem unteren Bereich des Oberteils 7 sind ferner Achslager 16a, 16b vorgesehen, die zur Lagerung der am Unterteil 18 angegossenen Lagerstifte 17a, 17b (Fig. 2) und des linken Steuerhebels 9 und rechten Steuerhebels 10 dienen.

In der Fig. 2 ist der Federrollenhalter 2 in perspektivischer Ansicht gezeigt. Die am Bandführungsstück 13 angeordneten Stifte 14a, 14b sind zu ihrer Stabilität mit Buckeln 19a, 19b versehen und dienen, wie bereits in Fig. 1 ausgeführt, zur Befestigung des am Bandführungsstück 13 vorgesehenen Oberteils 7 (Fig. 1). Das Textilband 4 des Halsbandes 3 wird durch Laschen 20a, 20b am Bandführungsstück 13 gegen Herausrutschen sicher in Position gehalten. Wie die Fig. 2 ferner zeigt, ist das am Federrollenhalter angegossene Unterteil 18 im zentralen Bereich des Bandführungsstückes 13 angeordnet und weist eine feststehende Achse 21 mit einer Bohrung 22 und einem Schlitz 23 auf, in den eine Innennase 25 (Fig. 4b) einer Bandfeder 26 der Federrolle 24 eingreift. Die im Unterteil 18 angegossenen Lagerstifte 17a, 17b passen in obere und untere Achshalter 31a des linken Steuerhebels 9 bzw. in obere und untere Achshalter 31b des rechten Steuerhebels 10 ein (Fig. 2, 3a, 3b).

Das in Fig. 2a dargestellte, auf den Federrollenhalter 2 montierbare Oberteil 7 zeigt - wie bereits zuvor beschrieben - die Bohrungen 12a, 12b zur Aufnahme der Stifte 14a, 14b, ferner das Achslager 15 für die feststehende Achse 21 der Federrolle 24 und die Achslager 16a, 16b für die Lagerstifte 17a, 17b des Unterteils 18.

Die Fig. 3a zeigt den zuvor erwähnten linken Steuerhebel 9 und Fig. 3b spiegelbildlich dazu den rechten Steuerhebel 10. Der Steuerhebel 9 besteht aus einem Steg 27, der an dem einen Ende ein Bremsstück 28 und an dem anderen Ende ein Bedienungsteil 29 mit einem Ansatz 30a für die Bremsfeder 11 (Fig. 3c) aufweist. Am Steg 27 sind ferner obere und untere Achshalter 31a mit Bohrungen 32a angeordnet, welche in den angegossenen Lagerstift 17a zur Halterung des linken Steuerhebels 9 einpassen. In gleicher Weise ist der rechte Steuerhebel 10 ausgebildet, d.h. er besteht ebenfalls aus einem Steg 33, der ein Bremsstück 34 und ein Bedienungsteil 35 mit einem Ansatz 30b für die Bremsfeder 11 besitzt. Wie beim linken Steuerhebel 9 sind am Steg 33 obere und untere Achshalter 31b mit Bohrungen 32b vorgesehen, welche in den angegossenen Lagerstift 17b zur Halterung des rechten Steuerhebels 10 einpassen.

Die Fig. 4a bis 4c stellen in perspektivischer Ansicht die einzelnen Bauteile der mit dem Bezugszeichen 24 gekennzeichneten Federrolle 24 dar. So zeigt Fig. 4a einen Deckel 36 der Federrolle 24 mit einer Bohrung 37 zum Einpassen in die feststehende Achse 21 des Unterteils 18. In Fig. 4b ist eine Bandfeder 26 der Federrolle 24 abgebildet, welche eine Außennase 38 zum Einsetzen in eine Aussparung 40 einer noch näher zu erläuternden Federrollenhülle 39 hat. Die zuvor angesprochene Innennase 25 hängt sich nach Einbau der Bandfeder 26 in den Schlitz 23, der am Unterteil 18 angegossenen, feststehenden Achse 21 ein und haltert auf diese Weise die Bandfeder 26. Die Fig. 4c zeigt in perspektivischer Ansicht die Federrollenhülle 39, die an ihrer Innenwand die Aussparung 40 für die Außennase 38 der Bandfeder 26 aufweist. Die Federrollenhülle 39 hat außen einen Schlitz 41, der das Halsband 3 hält, welches durch Drehbewegung um die Federrolle 24 gewickelt wird.

Zum Zusammenbau und damit auch zum Verständnis der Funktionsweise dieser Ausführungsform des erfindungsgemäßen Binders 1, wird ausgeführt, daß das sogenannte, weitgehendst aus Kunststoffteilen gefertigte Knotenstück des Bindes 1 durch eine steckbare Montage zusammenbaubar ist. Hierzu wird zuerst die Bandfeder 26 der Federrolle 24 in die Federrollenhülle 39 so eingesetzt, daß ihre Außennase 38 in die Aussparung 40 der Federrollenhülle 39 einpaßt. Dann wird das Halsband 3 in den Schlitz 41 der Federrollenhülle 39 eingesetzt und anschließend der Deckel 36 mit der Bohrung 37 auf den Rand der Federrollenhülle 39 gesetzt. Nun wird das Halsband 3' doppellagig auf die Federrolle 24 gewickelt und die Federrolle 24 mit dem Halsband 3 auf die feststehende Achse 21 des Unterteils 18 gesetzt. Nun wird der linke Steuerhebel 9 mit der Bohrung 32a auf den Lagerstift 17a und dann der rechte Steuerhebel 10 mit der Bohrung 32c auf den Lagerstift 17b gesetzt, was auch in umgekehrter Reihenfolge vorgenommen werden kann. Zum Schluß wird das Oberteil 7 mit seinen Bohrungen 12a, 12b seinem Achslager 15 und seinen Achslagern 16a, 16b auf die entsprechenden Stifte 14a, 14b im Bandführungsstück 13, zugleich auf die Bohrung 22 der feststehenden Achse 21 und auf die im Unterteil 18 angegossenen Lagerstifte 17a, 17b gesetzt. Zum Schluß wird auf die AnSätze 30a, 30b des linken Steuerhebels 9 und rechten Steuerhebels 10 die Bremsfeder 11 gepaßt. Wenn nun aus dem so zusammengebauten Binder 1 das Halsband 3 herausgezogen wird, wickelt sich die Bandfeder 26 um die feststehende Achse 21 und wird dabei gespannt, so daß das Textilband 4 nach Betätigen der Steuerhebel 9, 10 wieder in den Binder 1 eingezogen wird. Die gespannte Bandfeder 26 wird über die Steuerhebel 9, 10 und die Bremsfeder 11 gehalten, die zwischen den Bedienungsteilen 29 und 35 der Steuerhebel 9 und 10 angeordnet ist. Wenn ferner der fertige Binder mit Krawatte über den Kopf gezogen ist und um den Hals hängt, kann das Halsband 3 unter den Kragen gezogen werden. Mit einem leichten Druck auf das Knotenstück des Binders 1 kann die Krawatte in die gewünschte Position gebracht werden.

Die Fig. 5 zeigt in perspektivischer Ansicht eine weitere Ausführungsform des erfindungsgemäßen Binders 1' mit einem Federrollenhalter 2'. Der Federrollenhalter 2' ist im Gegensatz zum Federrollenhalter 2 von einem linken Steuerhebel 9' und einem rechten Steuerhebel 10' fast ummantelt und wird von einer Achse 43 (Fig. 9a), welche durch alle Bohrungen dieser Bauteile einschließlich der Federrolle 24' führt, mit dem linken Steuerhebel 9' und dem rechten Steuerhebel 10' funktionell zusammengehalten. Analog zu Fig. 1 weist der in Fig. 5 dargestellte linke Steuerhebel 9' ebenfalls ein Bremsstück 28' und ein Bedienungsteil 29', und der rechte Steuerhebel 10' ein Bremsstück 34' und ein Bedienungsteil 35' auf, wobei diese Teile gegen eine Feder 11' betätigbar sind. Unterschiedlich hierzu ausgebildet sind Achshalter 31'a, 31'b, die in Fig. 7a bzw. 7b noch näher zu erläutern sind.

Wie aus der Fig. 6 zu ersehen ist, hat der Federrollenhalter 2' gegenüber demjenigen in der Fig. 2 dargestellten Federrollenhalter 2, mit Ausnahme des Bandführungsstückes 13, eine abgewandelte Bauform. Am Bandführungsstück 13' sind ein fast rechteckförmiges, nach unten abgerundetes Oberteil 7' mit einem Achslager 15' und dazu ein deckungsgleiches, ebenfalls mit einem Achslager 15' ausgestattetes Unterteil 18' angeordnet. In dem Unterteil 18' ist eine feststehende Achse 21' mit einer Bohrung 22' und einem seitlichen Schlitz 23', in welchem das Halsband 3 gehalten wird, auf einem Fußstück 42 vorgesehen. Lagerstifte, wie in Fig. 2, sind in diesem Bauteil zum Halten des Oberteils 7' nicht erforderlich, weil beide, ebenfalls aus Kunststoff gefertigten Teile elastisch genug sind, um für das Einsetzen einer noch zu erläuternden Federrolle 24 kurz aufgebogen zu werden. Am Bandführungsstück 13' sind - wie beim Bandführungsstück 13 - Laschen 20'a und 20'b zum Halten des Halsbandes 3' angebracht.

Die Fig. 7a zeigt den linken Steuerhebel 9' und Fig. 7b spiegelbildlich dazu den rechten Steuerhebel 10'. Der Steuerhebel 9' besteht aus einem Steg 27', der an dem einen Ende das Bremsstück 28' und an dem anderen Ende das Bedienungsteil 29' mit einem Ansatz 30'a für die Bremsfeder 11' aufweist. Am Steg 27' sind deckungsgleiche, dreieckförmige, obere und untere Achshalter 31'a mit Bohrungen 32'a angeordnet, durch welche eine aus Stahl bestehende Achse 43 (Fig. 9a) geführt wird, um den linken Steuerhebel 9' und den rechten Steuerhebel 10' am Oberteil 7' und Unterteil 18' zusammen mit einer Federrolle 24' zu halten. In analoger Weise ist der rechte Steuerhebel 10' ausgebildet, d.h. er besteht ebenfalls aus einem Steg 33' mit einem Bremsstück 34' und einem Bedienungsteil 35' und hat einen Ansatz 30'b für die Bremsfeder 11'. Ferner sind - wie am linken Steuerhebel 9' - am Steg 33' deckungsgleiche, dreieckförmige, obere und untere Achshalter 31'b mit Bohrungen 32'b angeordnet, durch welche die aus Stahl bestehende Achse 43 (Fig. 9a) geführt wird, um den rechten Steuerhebel 10' und den linken Steuerhebel 9' am Oberteil 7' und Unterteil 18' zusammen mit der Federrolle 24' zu halten.

Die Fig. 8a bis 8d zeigen in perspektivischer Ansicht die einzelnen Bauteile der mit dem Bezugszeichen 24' gekennzeichneten Federrolle 24', die sich gegenüber der ersten Ausführungsform des erfindungsgemäßen Binders 1 nicht unterscheidet. So zeigt hier die Fig. 8a, wie die Fig. 4a, den gleichen Deckel 36' der Federrolle 24' mit der Bohrung 37' zum Einpassen in die feststehende Achse 21'. Ferner ist in Fig. 8b die gleiche Bandfeder 26' der Bandführungsrolle 24' abgebildet, welche ebenfalls eine Außennase 38' zum Einsetzen in die Aussparung 40' der Federrollenhülle 39' aufweist. Die Innennase 25' der Bandfeder 26' hängt sich in den Schlitz 23' der auf einem Fußstück 42 angeordneten festehenden Achse 21' ein und haltert auf diese Weise die in die Federrollenhülle 39' eingesetzte Bandfeder 26'.

Die Fig. 8c zeigt in perspektivischer Ansicht die Federrollenhülle 39', die an ihrer Innenwand die Aussparung 40' für die Außennase 38' aufweist. Die Federrollenhülle 39' hat außen einen Schlitz 41', der das Halsband 3' hält, welches durch Drehbewegung um die Federrolle 24' gewickelt wird.

In der Fig. 8d ist die auf einem Fußstück 42 angeordnete feststehende Achse 21' mit der Bohrung 22' und dem Schlitz 23' dargestellt.

Ferner zeigt die Fig. 9a eine aus Stahl gefertigte und mit einem Kopfstück 44 versehene Achse 43 zum Zusammenhalten aller zuvor beschriebenen Bauteile und Fig. 9b eine Federscheibe 45 aus Stahl als Verschlußstück mit der feststehenden Achse 43.

Zum Zusammenbau und damit auch zum Verständnis der Funktionsweise dieser Ausführungsform des erfindungsgemäßen Binders 1' wird ausgeführt, daß zuerst die Bandfeder 26' der Federrolle 24' in die Federrollenhülle 39' so eingesetzt wird, daß ihre Außennase 38' in die Aussparung 40' der Federrollenhülle 39' einpaßt. Dann wird das Halsband 3' in den Schlitz 41' der Federrollenhülle 39' eingelegt und danach der Deckel 36' mit der Bohrung 37' auf den Rand der Federrollenhülle 39' gesetzt. Nun wird das Halsband 3' doppellagig auf die Federrolle 24' gewickelt und die Federrolle 24' mit dem Halsband 3' auf die feststehende Achse 21' gesetzt, wobei die Innennase 25' in den Schlitz 23' der feststehenden Achse 21' eingreift. Nun wird die Achse 43 mit dem Kopfstück 44 von oben durch die Bohrung 32'a im linken Achshalter 31'a des linken Steuerhebels 9', ferner in die Bohrung 32'b im rechten Achshalter 31'b des rechten Steuerhebels 10', anschließend in das Achslager 15' des Oberteils 7' des Federrollenhalters 2', dann in die Bohrung 22' der feststehenden Achse 21' der Federrolle 24' , ferner in ein Achslager (nicht gezeigt) im Unterteil 18' des Federrollenhalters 2', dann erneut in die nicht gezeigte untere Bohrung 32'a des linken unteren Achshalters 31'a, ferner in die Bohrung 32'b des rechten unteren Achshalters 31'b des rechten Steuerhebels 10' und schließlich in die Federscheibe 45 aus Stahl eingepaßt, wobei die Federscheibe 45 das Verschlußstück bildet, um ein Zurückrutschen der Achse 43 zu verhindern. Wenn nun aus dem so zusammengebauten Binder 1' das Halsband 3' herausgezogen wird, wickelt sich die Bandfeder 26' um die feststehende Achse 21' und wird dabei gespannt, so daß das Textilband 4' nach Betätigen der Steuerhebel 9', 10' wieder in den Binder 1' eingezogen wird. Die gespannte Bandfeder 26' wird über die Steuerhebel 9', 10' und die Bremsfeder 11' gehalten, die zwischen den Bedienungsteilen 29' und 35' der Steuerhebel 9' und 10' angeordnet ist. Wenn ferner der fertige Binder mit Krawatte über den Kopf gezogen ist und um den Hals hängt, kann das Halsband 3' unter den Kragen gezogen werden. Mit einem leichten Druck auf das Knotenstück des Binders 1' kann die Krawatte in die gewünschte Position gebracht werden.

Alle in der Zeichnung und/oder in der Beschreibung dargestellten Einzel- und Kombinationsmerkmale werden als erfindungswesentlich angesehen.

## Patentansprüche

1. Binder (1) für Krawatten- und Schleifenträger im wesentlichen mit einem Knotenstück als Halter (2) und einem verstellbaren Halsband (3), dadurch gekennzeichnet, daß der Binder (1 oder 1') für das Knotenstück eine Automatik aufweist, die einen Federrollenhalter (2 oder 2') mit einem Bandführungsstück (13 oder 13') vorsieht, das im zentralen Bereich ein angegossenes Unterteil (18 oder 18') und ein aufsteckbares Oberteil (7 oder 7') aufweist, wobei in am Unterteil(18 oder 18') angeordnete Einrichtungen ein linker Steuerhebel (9 oder 9') und ein rechter Steuerhebel (10 oder 10') einsetzbar sind, die durch das Oberteil (7 oder 7') gegen Herausgleiten geschützt sind und durch eine Bremsfeder (11 oder 11') miteinander in Verbindung stehen, daß ferner die Automatik des Binders (1 oder 1') eine Federrolle (24 oder 24') mit einer Bandfeder (26 oder 26') vorsieht und ein geschlossenes, verstellbares Halsband (3 oder 3') mit einem Textilband (4 oder 4') und einem Elastikteil (5 oder 5') aufweist, das durch Verbindungsnähte (6a, 6b oder 6'a, 6'b) mit dem Textilband (4 oder 4') verbunden ist.

2. Binder nach Anspruch 1, dadurch gekennzeichnet, daß das Bandführungsstück (13) Laschen (20a, 20b) zur Führung und gegen Herausrutschen des Halsbandes (3) sowie Stifte (14a, 14b) zur Befestigung des Oberteils (7) am Bandführungsstück (13) aufweist.

3. Binder nach Anspruch 1, dadurch gekennzeichnet, daß das Bandführungsstück (13') Laschen (20'a, 20'b) zur Führung und gegen Herausrutschen des Halsbandes (3') aufweist.

4. Binder nach Anspruch 1 oder 2, dadurch gekennzeichnet, daß das Oberteil (7) zwei Bohrungen (12a, 12b) zur Aufnahme der mit Buckeln (19a, 19b) versehenen Stifte (14a, 14b) am Bandführungsstück (13), ein zentrales Achslager (15) und zwei weitere Achslager (16a, 16b) aufweist.

5. Binder nach Anspruch 1 oder 4, dadurch gekennzeichnet, daß die am Unterteil (18 oder 18') oder auf einem Fußstück (42) des Federrollenhalters (2 oder 2') angeordneten Einrichtungen eine feststehende Achse(21 oder 21') mit einer Bohrung (22 oder 22') und einem Schlitz (23 oder 23') und Lagerstifte (17a, 17b) aufweisen, wobei die feststehende Achse (21 oder 21') mit dem zentralen Achslager (15 oder 15') im Oberteil (7 oder 7') verbindbar ist und die Lagerstifte (17a, 17b) in die Achslager (16a, 16b) eingreifen.

6. Binder nach den Ansprüchen 1, 4 oder 5, dadurch gekennzeichnet, daß der linke bzw. rechte Steuerhebel (9 oder 10) jeweils einen Steg (27 oder 33) aufweist, an dem ein Bremsstück (28 oder 34), ein Bedienungsteil (29 oder 35), obere und untere Achshalter (31a oder 31b) mit Bohrungen (32a oder 32b) für den linken Steuerhebel (9) bzw. rechten Steuerhebel (10), die den Lagerstift (17a oder 17b) im Unterteil (18) des Federrollenhalters (2) aufnehmen, und ein Ansatz (30a oder 30b) für die Bremsfeder (11), die zwischen den Bedienungsteilen (29 und 35) angeordnet ist, vorgesehen sind.

7. Binder nach Anspruch 1 oder 5, dadurch gekennzeichnet, daß das Achslager (15') im Oberteil (7') eine einschiebbare Achse (43) aufweist, die auch für den Zusammenbau der Federrolle (24') benutzbar ist.

8. Binder nach den Ansprüchen 1, 6 oder 7, dadurch gekennzeichnet, daß der linke bzw. rechte Steuerhebel (9' oder 10') jeweils einen Steg (27' oder 33') aufweist, an dem ein Bremsstück (28' oder 34'), ein Bedienungsteil (29' oder 35'), obere und untere Achshalter (31'a oder 31'b) mit Bohrungen (32'a oder 32'b), die die einschiebbare Achse (43) für den Zusammenbau aufnehmen, und ein Ansatz (30'a oder 30'b) für die Bremsfeder (11'), die zwischen den Bedienungsteilen (29' und 35') angeordnet ist, vorgesehen sind.

9. Binder nach Anspruch 1, dadurch gekennzeichnet, daß die Federrolle (24 oder 24') aus einem Deckel (36 oder 36') mit einer Bohrung (37 oder 37'), einer Bandfeder (26 oder 26') mit einer Außennase (38 oder 38') und einer Innennase (25 oder 25'), einer Federrollenhülle (39 oder 39') mit einer Aussparung (40 oder 40'), und einem Schlitz (41 oder 41') zum Halten des Halsbandes (3 oder 3') besteht, wobei die Außennase (38 oder 38') der Bandfeder (26 oder 26') mit der Aussparung (40 oder 40') und die Innennase (25 oder 25') der Bandfeder (26 oder 26') mit dem Schlitz (23 oder 23') der feststehenden Achse (21 oder 21') in Eingriff steht, wenn die Federrolle (24 oder 24') zusammengebaut ist.

10. Binder nach Anspruch 7 oder 8, dadurch gekennzeichnet, daß die einschiebbare Achse (43) mit einem Kopfstück (44) versehen und in eine Federscheibe (45) aus Stahl als Verschlußstück gegen Zurückrutschen der Achse (43) einpaßbar ist.

## Claims

1. Attachment (1) for made-up ties and bow-ties, comprising essentially a knot as a holder (2) and an adjustable neckband (3), characterized in that said attachment (1 or 1') for said knot has an automatic mechanism consisting of a spring roller holder (2 or 2') with a ribbon guide part (13 or 13') comprising in the central region an integral lower part (18 or 18') and a detachable upper part (7 or 7'), whereby a left-hand control lever (9 or 9') and a right-hand control lever (10 or 10') are insertable in arrangements provided at said lower part (18 or 18'), which are protected by said upper-part (7 or 7') against sliding out and which are connected with each other by a release spring (11 or 11'); that further said automatic mechanism of said attachment (1 or 1') provides a spring roller (24 or 24') with a flat spiral spring (26 or 26') and comprises an endless and adjustable neckband (3 or 3') with a textile ribbon (4 or 4') and an elastic part (5 or 5') which is connected with said textile band (4 or 4') by means of connecting seams (6a, 6b or 6'a, 6'b).

2. Attachment according to claim 1, characterized in that said ribbon guide part (13) comprises tabs (20a, 20b) for guiding and against sliding out said neckband (3) as well as pins (14a, 14b) for fastening said upper part (7) at said ribbon guide part (13).

3. Attachment according to claim 1, characterized in that said ribbon guide part (13') comprises tabs (20'a, 20'b) for guiding and against sliding out said neckband (3').

4. Attachment according to claim 1 or 2, characterized in that said upper part (7) comprises two borings (12a, 12b) for receiving said pins (14a, 14b) provided in humps (19a, 19b) at said ribbon guide part (13), a central axle bearing (15) and two additional axle bearing (16a, 16b).

5. Attachment according to claim 1 or 4, characterized in that said arrangements provided at said lower part (18 or 18') or on a base member (42) of said spring roller holder (2 or 2') comprise a fixed spindle (21 or 21') with a boring (22 or 22') and with a slit (23 or 23') and bearing pins (17a, 17b), whereby said fixed spindle (21 or 21') is connectable with said central axle bearing (15 or 15') in said upper part (7 or 7') and said bearing pins (17a, 17b) are in gear with said axle springs (16a, 16b).

6. Attachment according to claims 1, 4 or 5, characterized in that said respective left-hand control lever (9) and right-hand control lever (10) comprises each a link (27 or 33) at which are provided a brake part (28 or 34), an operating part (29 or 35), upper and lower horn plates (31a or 31b) with borings (32a or 32b) for said respective left-hand control lever (9) and said right-hand control lever (10) receiving said bearing pins (17a or 17b) in said lower part (18) of said spring roller holder (2), and a stud (30a or 30b) for said brake spring (11) provided between said operating parts (29 and 35).

7. Attachment according to claim 1 or 5, characterized in that said axle bearing (15') in said upper part (7') comprises a push-in spindle (43) also useable for assembling said spring roller (24').

8. Attachment according to the claims 1, 6 or 7, characterized in that said respective left-hand control lever (9') and said right-hand control lever (10') comprise each a link (27' or 33') at which are provided a brake part (28' or 34'), an operating part (29' or 35'), upper and lower horn plates (31'a or 31'b) with borings (32'a or 32'b) receiving said push-in spindle (43) for said assembling and a stud (30'a or 30'b) for said brake spring (11')provided between said operating parts (29' and 35').

9. Attachment according to claim 1, characterized in that said spring roller (24 or 24') comprises a cover (36 or 36') with a boring (37 or 37'), a flat spiral spring (26 or 26') with an outer nose (38 or 38') and inner nose (25 or 25'), a flexible roller cover (39 or 39') with a recess (40 or 40'), and a slit (41 or 41') for holding said neckband (3 or 3'), whereby said outer nose (38 or 38') of said flat spiral spring (26 or 26') is in gear with said recess (40 or 40'), and said inner nose (25 or 25') of said flat spiral spring (26 or 26') meshes with said slit (23 or 23') of said fixed spindle (21 or 21'), when said spring roller (24 or 24') is assembled.

10. Attachment according to claim 7 or 8, characterized in that said push-in spindle (43) is provided with a head piece (44) and is insertable into a steel spring plate (45) serving as an interlocking part against backward gliding of said push-in spindle (43).

## Revendications

1. Appareil (1) pour monture de cravate et de noeud papillon présentant essentiellement un noeud comme support (2) et un tour de cou réglable (3), caractérisé par le fait que l'appareil (1 ou 1') présente pour le noeud un système automatique qui prévoit un support de rouleau à ressort (2 ou 2') avec un guide-ruban (13 ou 13') présentant dans sa partie centrale un élément inférieur coulé (18 ou 18') et un élément supérieur à emboîtement (7 ou 7'), un levier de commande gauche (9 ou 9') et un levier de commande droit (10 ou 10') pouvant être placés dans des installations disposées dans la partie inférieure (18 ou 18'), la partie supérieure (7 ou 7') les empêchant de glisser, ces leviers étant reliés entre eux par un frein à ressort (11 ou 11'), que par ailleurs le système automatique de l'appareil (1 ou 1') prévoit un rouleau à ressort (24 ou 24') avec un ressort à ruban (26 ou 26') et un tour de cou réglable fermé (3 ou 3') avec un ruban textile (4 ou 4') et une partie élastique (5 ou 5') relié au ruban textile (4 ou 4') par des coutures (6a, 6b ou 6a', 6b').

2. Appareil conformément à la revendication 1, caractérisé par le fait que le guide-ruban (13) présente des pattes (20a, 20b) permettant de guider le tour de cou (3) et l'empêchant de glisser, ainsi que des broches (14a, 14b) servant à fixer la partie supérieure (7) au guide-ruban (13).

3. Appareil conformément à la revendication 1, caractérisé par le fait que le guide-ruban (13') présente des pattes (20'a, 20'b) permettant de guider le tour de cou (3') et l'empêchant de glisser.

4. Appareil conformément aux revendications 1 ou 2, caractérisé par le fait que la partie supérieure (7) présente deux alésages (12a, 12b) prévus pour recevoir les broches (14a, 14b) du guide-ruban (13) pourvues de renflements (19a, 19b), un palier central (15) et deux autres paliers (16a, 16b).

5. Appareil conformément aux revendications 1 ou 4, caractérisé par le fait que les dispositifs disposés sur la partie inférieure (18 ou 18') ou sur une base (42) du support de rouleau à ressort (2 ou 2') présentent un axe fixe (21 ou 21') avec un alésage (22 ou 22') et une fente (23 ou 23') et des broches de support (17a, 17b), l'axe fixe (21 ou 21') pouvant être relié au palier central (15 ou 15') dans la partie supérieure (7 ou 7'), les broches de support (17a, 17b) prenant dans les paliers (16a, 16b).

6. Appareil conformément aux revendications 1, 4 ou 5, caractérisé par le fait que chacun des leviers de commande gauche ou droit (9 ou 10) présente une traverse (27 ou 33) dans laquelle sont prévus un élément de frein (28 ou 34), un élément de commande (29 ou 35), un support d'axe supérieur et inférieur (31a ou 31b) avec des alésages (32a ou 32b) pour le levier de commande gauche (9) ou pour le levier de commande droit (10) recevant les broches de support (17a ou 17b) dans la partie inférieure (18) du support de rouleau à ressort (2), et une saillie (30a ou 30b) pour le frein à ressort (11) disposé entre les éléments de commande (29 et 35).

7. Appareil conformément aux revendications 1 ou 5, caractérisé par le fait que le palier (15') de la partie supérieure (7') présente un axe rétractable (43) également utilisable pour le montage du rouleau à ressort (24').

8. Appareil conformément aux revendications 1, 6 ou 7, caractérisé par le fait que chacun des leviers de commande gauche ou droit (9' ou 10') présente une traverse (27' ou 33') dans laquelle sont prévus un élément de frein (28' ou 34'), un élément de commande (29' ou 35'), un support d'axe supérieur et inférieur (31'a ou 31'b) avec des alésages (32'a ou 32'b) qui reçoivent l'axe rétractable (43) pour le montage, et une saillie (30'a ou 30'b) pour le frein à ressort (11') disposé entre les éléments de commande (29' et 35').

9. Appareil conformément à la revendication 1, caractérisé par le fait que le rouleau à ressort (24 ou 24') est composé d'un couvercle (36 ou 36') avec un alésage (37 ou 37'), d'un ressort à ruban (26 ou 26') avec un taquet extérieur (38 ou 38') et un taquet intérieur (25 ou 25'), d'une gaine de rouleau à ressort (39 ou 39') avec un évidement (40 ou 40') et une fente (41 ou 41') pour le maintien du tour de cou (3 ou 3'), le taquet extérieur (38 ou 38') du ressort à ruban (26 ou 26') étant en prise avec l'évidement (40 ou 40') et le taquet intérieur (25 ou 25') du ressort à ruban (26 ou 26'), avec la fente (23 ou 23') de l'axe fixe (21 ou 21') lorsque le rouleau à ressort (24 ou 24') est monté.

10. Appareil conformément aux revendications 7 ou 8, caractérisé par le fait que l'axe rétractable (43) est pourvu d'une tête (44) et peut être introduit dans un ressort plat (45) en acier empêchant l'axe (43) de se rétracter.
